# EUROPÄISCHE PATENTSCHRIFT

(11) **EP 0 544 263 B1**
(45) Veröffentlichungstag und Bekanntmachung des Hinweises auf die Patenterteilung: **07.04.1999**
(21) Anmeldenummer: 92120108.3
(22) Anmeldetag: 25.11.1992
(51) Int. Cl.: B04B 1/20

(54) **Vollmantel-Schneckenzentrifuge mit strukturierter Trommelinnenfläche**
Solid bowl screw centrifuge with a structured inner bowl surface
Centrifugeur-convoyeur à vis à paroi pleine comportant une paroi intérieure structurée

(30) Priorität: 26.11.1991 DE 4138855
(43) Veröffentlichungstag der Anmeldung: 02.06.1993
(73) Patentinhaber: Flottweg GmbH, D-84137 Vilsbiburg (DE)
(72) Erfinder: Jäger, Ernst A., Dr.-Ing., W-8313 Vilsbiburg (DE)
(74) Vertreter: Flügel, Otto, Dipl.-Ing.

(56) Entgegenhaltungen:
- EP-A- 0 076 476
- WO-A-81/02853
- DE-A- 2 746 877
- DE-B- 1 117 498
- US-A- 3 096 282

## Beschreibung

Die Erfindung betrifft eine Vollmantel-Schneckenzentrifuge zur Trennung von Suspension in wenigstens eine Flüssigphase und Feststoff, der sich unter Fliehkrafteinfluß an der der Schnecke zugewandten Trommelinnenfläche absetzt und von der mit verhältnismäßig geringer Differenzdrehzahl zu der Trommel umlaufenden Schnecke entlang der Trommelinnenfläche zu dem in dem einen, insbesondere sich konisch verengend ausgebildeten, axialen Endbereich der Trommel gelegenen Peststoffaustrag gefördert wird, wobei die Trommelinnenfläche mit einer eine Bewegung des Feststoffes in Trommelumfangsrichtung behindernden Haftbeschichtung versehen ist, deren der Schnecke zugewandte Oberfläche rauh ist, derart, daß der Feststoff weitestgehend in axialer Richtung auf kürzestem Wege zum Feststoffaustrag förderbar ist.

Der sich aufgrund der Fliehkrafteinwirkung bei Betrieb der Zentrifuge an der Trommelinnenfläche absetzende Feststoff soll von der Schnecke auf möglichst kurzem Wege zu dem Feststoffauswurf (Auswurföffnungen im Mantel) gefördert werden, dies insbesondere deshalb, um Reibung und Verschleiß gering zu halten. Der zwischen Trommelinnenfläche und Schneckenwendel auftretende Feststoff tendiert aufgrund der Differenzbewegung zwischen Schnecke und Trommel dazu, mit einer in Umfangsrichtung weisenden Bewegungskomponente an der Trommelinnenwandung entlang verschoben zu werden, so daß sich zum Feststoffaustrag hin ein etwa spiraliger Weg einstellt. Um dies zu verhindern und den Feststoff möglichst in Achsrichtung der Zentrifugentrommel zu fördern, hat man bereits die Trommelinnenfläche mit Nuten oder Leisten versehen oder auch eine Rändelung angebracht, um die Hartung des Feststoffes gegen Bewegungen in Trommelumfangsrichtung an der Trommelinnenfläche zu verbessern. Der Reibbeanspruchung der Schnecke begegnet man durch Panzerung der äußeren Schneckenwendelbereiche, beispielsweise durch Beschichtung mit Keramikpulver, Wolframkarbid oder dergleichen, welche Beschichtung hinsichtlich ihrer Oberfläche nach dem Aufbringen geglättet wird, um den Reibwiderstand des Feststoffes an der Schneckenwendel so gering wie möglich zu halten. Solche Panzerbeschichtungen hat man auch im Bereich der vorerwähnten Nut- bzw. Leistenausbildungen an der Trommelinnenfläche vorgesehen. Durch diese Profilierungen der Mantelinnenfläche in Achsrichtung hat man bereits versucht, durch Aufnahme einer Sedimentschicht als Vorlage den Verschleiß der hochbeanspruchten Trommelmantelinnenfläche bei Verschieben des Feststoffes durch die Schnecke entgegen zu wirken.

Die Ausbildung von Nuten, Leisten oder Rändelungen an der Trommelinnenwand verlangt eine ziemlich aufwendige Herstellung.

Der Erfindung liegt die Aufgabe zugrunde, die Aufbereitung der Trommelinnenfläche zur Behinderung einer den Verschleiß begünstigenden und den Antriebsleistungsbedarf erhöhenden Feststoffbewegung in Umfangsrichtung der Trommel möglichst einfach zu gestalten.

Ausgehend von einer Zentrifuge mit den eingangs genannten Merkmalen wird diese Aufgabe erfindungsgemäß dadurch gelöst, daß die Haftbeschichtung nur in Teilbereichen nach Art von Streifen, Flecken oder Kreuzmusterung auf die Trommelinnenfläche dünn aufgespritzt ist.

Mit einer solchen Haftschicht gelingt es in überraschender Weise, den Feststoff weitestgehend in axialer Richtung und damit auf kürzestem Wege zum Feststoffaustrag zu befördern, so daß bereits aus diesem Grunde der Antriebsleistungsbedarf verringert und die Trommelinnenfläche vor Verschleiß geschützt wird. Die Rauhigkeit der der Schnecke zugewandten Oberfläche der Haftschicht hält zwischen sich und der radial äußeren Schneckenwendelbegrenzung eine Sedimentschicht fest, die ebenfalls verschleißschützend wirkt. Der besondere Vorteil dieser Aufbereitung der Trommelinnenfläche gegen Umfangsbewegungen des Feststoffes besteht darin, daß lediglich das Aufspritzen einer dünnen Haftschicht als Herstellungsprozess erforderlich ist. Ein solches Aufspritzen vermeidet eine spanende oder pressende Bearbeitung des Trommelmantels und ist selbst problemlos und in der erforderlichen Gleichmäßigkeit durchzuführen. Die Haftschicht bedarf keiner wie auch immer gearteten unmittelbaren Behandlung der Trommelinnenfläche, um an dieser rutschsicher mit der erforderlichen Festigkeit gehalten zu werden.

Die Haftbeschichtung ist dabei auf Teilbereiche beschränkt, also nur teilflächendeckend ausgebildet. Dabei kann man so vorgehen, daß man die Haftbeschichtung in Form von in Trommelumfangsrichtung beabstandeten Streifen gestaltet, die ihrerseits verschiedenen Verlauf haben können, so in bevorzugter Ausführung jeweils parallel zur Rotationsachse der Trommel verlaufend oder aber leicht geneigt dazu der Transportrichtung des Feststoffes hin zum Feststoffaustrag folgend. Die streifenförmige Haftbeschichtung kann sich aber auch schrauben- oder wendelförmig erstrecken, und zwar unter jeder möglichen Steigungen mit Ausnahme der Schneckenwendelsteigung. Der Streifenverlauf kann also gleichsinnig wie der Schneckenwendelverlauf gerichtet sein, rechts- oder linksgängig in Anpassung an die jeweils verwendete Schnecke oder aber auch derart, daß die schrauben- oder wendelförmige Streifenausbildung der Haftbeschichtung dem Steigungssinn der Wendel der verwendeten Schnecke entgegengerichtet ist.

Desweiteren ist es möglich, die Haftschicht auf bestimmte Bereiche derart zu beschränken, daß sich eine gewisse Fleckenstruktur ergibt. Diese muß nicht regelmäßig sein. Desweiteren ist es denkbar, eine Art Kreuzmusterstruktur vorzusehen, in einfachster Weise also derart, daß streifenförmige Haftbeschichtungsbereiche einander kreuzend angeordnet sind.

Schließlich ist in bevorzugter Ausführung die Haftbeschichtung bis zum Feststoffaustrag hin geführt, was grundsätzlich für jedes gewählte Beschichtungsmuster gilt.

Die Haftschicht selbst kann verhältnismäßig dünn sein, so insbesondere weniger als 0,5 mm in radialer Richtung gesehen.

Die Haftschicht kann unter Verwendung von Kunststoff, Keramik, Wolframkarbid, natürlichen und/oder synthetischen körnigen Materialien bestehen, es können Mischungen dieser Stoffe vorgesehen sein, insbesondere wird man körnige Materialien in Bindematerialien einsetzen, wie dies von Schleifwerkzeugen, insbesondere Schleifscheiben, an sich bekannt ist. Es ist lediglich erforderlich, daß diese Stoffe bzw. Mischungen spritzfähig sind, um aufgebracht zu werden. Ein nachfolgendes Härten kann zeit- und/oder temperaturabhängig erfolgen. Die rauhe Oberfläche zum Trennraum hin gesehen ergibt sich durch das Aufspritzen der Haftschicht von selbst, diese bedarf also nach dem Aufspritzen insoweit keiner Nachbehandlung.

Bevorzugte Ausführungen der Erfindung ergeben sich aus den Unteransprüchen.

Die Erfindung wird anhand der in der Zeichnung wiedergegebenen Ausführungsbeispiele nachstehend näher erläutert. Es zeigen:
- Figur 1: eine Vollmantelschneckenzentrifuge in einer skizzenhaften Längsschnittdarstellung;
- Figuren 2 bis 4: verschiedene Ausführungsformen von Haftbeschichtungen in unterschiedlicher Streifenform anhand von Teilbereichen der Trommelinnenfläche und des an diese angrenzenden SchneckenwendelPeripheriebereiches in Abwicklung auf eine Ebene.

Die aus der Zeichnung ersichtliche Vollmantel-Schneckenzentrifuge weist in grundsätzlich üblicher Bauart eine Trommel 1 und eine koaxial zu dieser angeordnete und zur Trommel mit Differenzdrehzahl umlaufende Schnecke 2 auf, deren radial äußeren peripheren Wendelbereiche bis in die Nähe der Trommelinnenfläche reichen, so daß durch das Zulaufrohr 4 in den zwischen Trommel 1 und Schnecke 2 gebildeten Trennraum 3 in Richtung der Pfeile eingegebene Suspension bei Drehung der Trommel mit hoher Schleuderdrehzahl unter Fliehkrafteinfluß sich in eine Flüssigphase und eine Feststoffphase trennt. Die Flüssigkeit fließt über ein Wehr bei 6 an der einen axialen Stirnseite der Trommel ab, während der Feststoff, der sich unter Fliehkrafteinfluß an der Trommelinnenfläche absetzt, von der Wendel der Schnecke 2 zum Feststoffaustrag 5 am anderen axialen Ende der Trommel gefördert wird, und zwar derart, daß der Feststoff an der Schneckenwendel und der Trommelinnenmantelwandung schleifend angreift. Um den Weg des Feststoffes klein zu halten, also möglichst ohne Umfangskomponente geradlinig in Achsrichtung der Trommel, ist die Trommelinnenfläche mit einer Haftbeschichtung 7 versehen, die dünn ausgebildet und flächendeckend auf die Trommelinnenfläche aufgespritzt ist. Die Haftschicht, die aus in einer Kunststoffbindung gehaltenem körnigem hartem Material bestehen kann und eine der Schnecke zugewandt rauhe Oberfläche aufweist, setzt der Umfangsbewegung des Feststoffes einen entsprechend hohen Reibwiderstand entgegen, so daß die glatt ausgebildete Schneckenwendel den Feststoff hauptsächlich in axialer Richtung fördert. Dadurch wird die Antriebsleistung und der Verschleiß der Zentrifugenteile gering gehalten.

Die in Figur 1 anhand des dortigen Schnittbildes ersichtliche Trommelinnenteilfläche zeigt, daß die Haftbeschichtung 7 sich über die gesamte Trommelinnenfläche in Umfangsrichtung und bis zum Feststoffaustrag durchgehend flächendeckend erstreckt. In Figur 2 ist die Haftbeschichtung 7' auf eine Anzahl - beispielsweise sechs Stück jeweils ca. 50 mm breit - unterteilt, d.h. die Haftbeschichtungsmasse wird nur in dieser Streifenform auf die Trommelinnenfläche in entsprechenden Abständen und ansonsten rotationssymetrisch verteilt aufgespritzt. Die Streifen 7' erstrecken sich dabei parallel zur Trommellängsachse; in etwas geänderter Ausführung können sie leicht geneigt zu dieser Achsrichtung sein, und zwar in Anpassung an den tatsächlichen Weg, den der von den Wendeln zum Feststoffaustrag hin geförderte Feststoff nimmt.

Figur 3 zeigt eine Haftbeschichtung 7'' der Trommelinnenfläche, die aus einem wendelförmig verlaufenden Streifen geformt ist. Von solchen Wendeln können mehrere in Achsrichtung ineinander geschachtelt vorgesehen sein. Der streifenförmige Wendel nach Figur 3 verläuft hinsichtlich seiner Steigung in der gleichen Umlaufrichtung wie die Schneckenwendel, jedoch mit einer Steigung, die von derjenigen der Schneckenwendel abweicht, so daß eine Überstreichbewegung der äußeren Peripherie der Schneckenwendel gegenüber der streifenförmigen Beschichtung gegeben ist. Die Größenordnung ist dabei in weiten Grenzen wählbar.

Figur 4 zeigt eine Haftbeschichtung 7''' in Form eines wendelförmigen Streifens, der in seiner Umlaufrichtung zu derjenigen der Schneckenwendel konträr verläuft, so daß ein Überstreichen der Schneckenwendel gegenüber dem spiraligen Streifen zwangsläufig gegeben ist. Auch hier können natürlich mehrere Wendelgänge streifenförmiger Haftbeschichtungen ähnlich einer mehrgängigen Schnecke ineinander geschachtelt vorgesehen sein.

## Patentansprüche

1. Vollmantel-Schneckenzentrifuge zur Trennung von Suspension in wenigstens eine Flüssigphase und Feststoff, der sich unter Fliehkrafteinfluß an der der Schnecke zugewandten Trommelinnenfläche absetzt und von der mit verhältnismäßig geringer Differenzdrehzahl zu der Trommel umlaufenden Schnecke entlang der Trommelinnenfläche zu dem in dem einen, insbesondere sich konisch verengend ausgebildeten, axialen Endbereich der Trommel gelegenen Feststoffaustrag gefördert wird, wobei die Trommelinnenfläche mit einer eine Bewegung des Feststoffes in Trommelumfangsrichtung behindernden Haftbeschichtung versehen ist, deren der Schnecke (2) zugewandte Oberfläche rauh ist, derart, daß der Feststoff weitestgehend in axialer Richtung auf kürzestem Wege zum Feststoffaustrag (5) förderbar ist,
**dadurch gekennzeichnet**,
daß die Haftbeschichtung nur in Teilbereichen nach Art von Streifen (7; 7'; 7''; 7'''), Flecken oder Kreuzmusterung auf die Trommelinnenfläche dünn aufgespritzt ist.

2. Zentrifuge nach Anspruch 1,
**dadurch gekennzeichnet,**
daß die Haftbeschichtung (7'; 7''; 7''') die Form in Trommelumfangsrichtung beabstandeter Streifen aufweist.

3. Zentrifuge nach Anspruch 2,
**dadurch gekennzeichnet,**
daß die Streifen (7') parallel zur Rotationsachse der Trommel (1) verlaufend angeordnet sind.

4. Zentrifuge nach Anspruch 2,
**dadurch gekennzeichnet,**
daß die Streifen (7'') in Längsachsrichtung der Trommel (1) schraubenförmig um deren Rotationsachse herum gleichsinnig zum Wendelverlauf der Schnecke (2) aber in der Steigung abweichend verlaufend angeordnet sind.

5. Zentrifuge nach Anspruch 2,
**dadurch gekennzeichnet,**
daß die Streifen (7''') in Längsrichtung der Trommel (1) schraubenförmig um deren Rotationsachse herum gegensinnig zum Wendelverlauf der Schnecke (2) verlaufend angeordnet sind.

6. Zentrifuge nach Anspruch 2,
**dadurch gekennzeichnet,**
daß die Streifen parallel zur Transportrichtung des Feststoffes, also mit einer Winkelneigung zur Trommellängsachse, angeordnet sind.

7. Zentrifuge nach einem der Ansprüche 1 bis 6,
**dadurch gekennzeichnet,**
daß die Haftbeschichtung (7; 7'; 7''; 7''') bis zum Feststoffaustrag (5) reichend angeordnet ist.

8. Zentrifuge nach einem der Ansprüche 1 bis 7,
**dadurch gekennzeichnet,**
daß die Haftbeschichtung (7; 7'; 7'', 7''') einen Kunststoff aufweist.

9. Zentrifuge nach einem der Ansprüche 1 bis 8,
**dadurch gekennzeichnet,**
daß die Haftbeschichtung (7; 7'; 7''; 7''') ein Keramikmaterial aufweist.

10. Zentrifuge nach einem der Ansprüche 1 bis 9,
**dadurch gekennzeichnet,**
daß die Haftbeschichtung (7; 7'; 7''; 7''')Wolframkarbid aufweist.

11. Zentrifuge nach einem der Ansprüche 1 bis 10,
**dadurch gekennzeichnet,**
daß die Haftbeschichtung (7; 7'; 7''; 7''') natürliche und/oder synthetische körnige Materialien, wie Korund, Siliziumkarbid oder dergleichen, aufweist.

12. Zentrifuge nach einem der Ansprüche 1 bis 11,
**dadurch gekennzeichnet,**
daß die Haftbeschichtung (7; 7'; 7''; 7''') keramische, mineralische, organische oder metallische Bindemittel aufweist.

13. Zentrifuge nach einem der Ansprüche 1 bis 11,
**dadurch gekennzeichnet,**
daß die Haftbeschichtung (7; 7'; 7''; 7''') synthetische Bindemittel wie Phenolformaldehyd-Kondensat, Alkylharze oder dergleichen, aufweist.

14. Zentrifuge nach einem der Ansprüche 1 bis 13,
**dadurch gekennzeichnet,**
daß die Haftbeschichtung (7; 7'; 7''; 7''') dünner als 0,5 mm ist.

## Claims

1. A full-jacket worm centrifuge for the separation of suspensions into at least one liquid phase and solid material, which is deposited under the effect of centrifugal force on the drum inner surface facing the worm, and is conveyed by the worm, rotating with a relatively low differential speed to the drum, along the drum inner surface to the solid material discharge provided in one axial end area of the drum, especially conically tapering, wherein the drum inner surface is provided with an adhesive coating which prevents movement of the solid material in the drum circumferential direction, whose surface which faces the worm (2) is coarse, in such a way that the solid material is conveyable most extensively in an axial direction along the shortest distance to the solid material outlet (5), characterised in that the adhesive coating is thinly sprayed on only in partial areas of the drum inner surface, in stripes (7;7';7'';7'''), spots or crisscross patterns.

2. A centrifuge according to claim 1, characterised in that the adhesive coating (7';7'';7''') has the form of stripes disposed at a distance from each other in the drum circumferential direction.

3. A centrifuge according to claim 2, characterised in that the stripes (7') are arranged running parallel to the rotational axis of the drum (1).

4. A centrifuge according to claim 2, characterised in that the stripes (7'') are arranged running screw-like in the longitudinal axis direction of the drum (1) about its rotational axis, in the same direction as the helical direction of the worm (2) but deviating in pitch.

5. A centrifuge according to claim 2, characterised in that the stripes (7''') are arranged running screw-like in the longitudinal axis direction of the drum (1) about its rotational axis, in the opposite direction as the helical direction of the worm (2).

6. A centrifuge according to claim 2, characterised in that the stripes are arranged parallel to the solid material transportation device, that is with an angular inclination towards the drum's longitudinal axis.

7. A centrifuge according to one of claims 1 to 6, characterised in that the adhesive coating (7;7';7''; 7''') is arranged so that it reaches the solid material outlet (5).

8. A centrifuge according to one of claims 1 to 7, characterised in that the adhesive coating (7;7';7''; 7''') contains a plastic.

9. A centrifuge according to one of claims 1 to 8, characterised in that the adhesive coating (7;7';7''; 7''') contains a ceramic material.

10. A centrifuge according to one of claims 1 to 9, characterised in that the adhesive coating (7;7';7''; 7''') contains tungsten carbide.

11. A centrifuge according to one of claims 1 to 10, characterised in that the adhesive coating (7;7';7''; 7''') contain natural and/or synthetic granular materials, such as corundum, silicon carbide or similar.

12. A centrifuge according to one of claims 1 to 11, characterised in that the adhesive coating (7;7';7''; 7''') contains ceramic, mineral, organic or metallic binder.

13. A centrifuge according to one of claims 1 to 11, characterised in that the adhesive coating (7;7';7''; 7''') contains synthetic binder such as phenol formaldehyde condensate, alkyl resins or similar.

14. A centrifuge according to one of claims 1 to 13, characterised in that the adhesive coating (7;7';7''; 7''') is thinner than 0.5 mm.

## Revendications

1. Centrifugeur-convoyeur à vis à paroi pleine, pour assurer la séparation d'une suspension en au moins une phase liquide et des solides qui se déposent sous l'influence de la force centrifuge sur la surface intérieure de tambour tournée vers la vis et sont transportés, par la vis tournant à une vitesse différentielle relativement faible par rapport au tambour, le long de la surface intérieure de tambour, vers la sortie de solides, placée dans une zone d'extrémité axiale du tambour, en particulier allant en rétrécissant de façon conique, la surface intérieure de tambour étant dotée d'un revêtement adhérant entravant le déplacement des solides dans la direction périphérique du tambour, revêtement dont la surface tournée vers la vis (2) est rugueuse, de manière que les solides sont transportables autant que possible en direction axiale sur des chemins les plus courts possibles vers l'évacuation des solides (5),
caractérisé en ce que
le revêtement offrant une adhérence n'est constitué que par application par projection, donnant un revêtement mince, que dans des zones partielles à la façon de bande (7; 7'; 7''; 7'''), de taches ou de motifs croisés, sur la surface intérieure de tambour.

2. Centrifugeur-convoyeur selon la revendication 1,
caractérisé en ce que
le revêtement offrant une adhérence (7'; 7''; 7''') à la forme de bandes, espacées dans la direction périphérique du tambour.

3. Centrifugeur-convoyeur selon la revendication 2,
caractérisé en ce que
les bandes (7') sont disposées en s'étendant parallèlement par rapport à l'axe de rotation du tambour (1).

4. Centrifugeur-convoyeur selon la revendication 2,
caractérisé en ce que
des bandes (7'') sont disposées sous une forme d'hélicoïde dans la direction axiale longitudinale du tambour (1), autour de son axe de rotation, orienté dans le même sens que le tracé de l'enroulement de la vis (2) mais avec une différence au niveau du pas.

5. Centrifugeur-convoyeur selon la revendication 2,
caractérisé en ce que
les bandes (7''') sont disposées dans la direction longitudinale du tambour (1) en suivant une hélicoïde, autour de son axe de rotation, dans le sens inverse du tracé de l'enroulement de la vis (2).

6. Centrifugeur-convoyeur selon la revendication 2,
caractérisée en ce que
les bandes sont disposées parallèlement à la direction de transport des solides, donc avec un angle d'inclinaison par rapport à l'axe longitudinal du tambour.

7. Centrifugeur-convoyeur selon l'une des revendications 1 à 6,
caractérisé en ce que
le revêtement offrant une adhérence (7; 7'; 7''; 7''') est disposé de façon à aller jusqu'à l'évacuation des solides (5).

8. Centrifugeur-convoyeur selon l'une des revendications 1 à 7,
caractérisé en ce que
le revêtement offrant une adhérence (7; 7'; 7''; 7''') comporte une matière synthétique.

9. Centrifugeur-convoyeur selon l'une des revendications 1 à 8,
caractérisé en ce que
le revêtement offrant une adhérence (7; 7'; 7''; 7''') comporte un matériau céramique.

10. Centrifugeur-convoyeur selon l'une des revendications 1 à 9,
caractérisé en ce que
le revêtement offrant une adhérence (7; 7'; 7''; 7'''') comporte du carbure de tungstène.

11. Centrifugeur-convoyeur selon l'une des revendications 1 à 10,
caractérisé en ce que
le revêtement offrant une- adhérence (7; 7'; 7''; 7''') comporte des matériaux en grain d'origine naturelle et/ou synthétique, tel que du corindon, du carbure de silicium ou analogue.

12. Centrifugeur-convoyeur selon l'une des revendications 1 à 11,
caractérisé en ce que
le revêtement offrant une adhérence (7; 7'; 7''; 7''') comporte un liant d'origine céramique, minérale, organique ou métallique.

13. Centrifugeur-convoyeur selon l'une des revendications 1 à 11,
caractérisé en ce que
le revêtement offrant une adhérence (7; 7'; 7''; 7''') comporte un liant d'origine synthétique, tel qu'un condensat de phénolformaldéhyde, des résines alkyl ou analogues.

14. Centrifugeur-convoyeur selon l'une des revendications 1 à 13,
caractérisé en ce que
le revêtement offrant une adhérence (7; 7'; 7''; 7''') est d'une épaisseur inférieure à 0,5 mm.
